# EUROPÄISCHE PATENTSCHRIFT

(11) **EP 4 065 779 B1**
(45) Veröffentlichungstag und Bekanntmachung des Hinweises auf die Patenterteilung: **29.10.2025**
(21) Anmeldenummer: 20806971.6
(22) Anmeldetag: 11.11.2020
(51) Int. Cl.: E03C 1/186

(54) **SPÜLBECKEN MIT VERFAHRBARER EINSATZPLATTE UND AKTIVER ABFÜHRVORRICHTUNG FÜR RESTMEDIEN AUF DER EINSATZPLATTE**
SINK WITH MOBILE INTERIOR PLATE AND ACTIVE DISCHARGER FOR REMOVING REST FROM THE PLATE
ÉVIER COMPRENANT UNE PLAQUE INTERIEURE MOBILE ET UN DISPOSITIF DE DÉCHARGE POUR ÉLIMINER LES DÉCHETS SUR LA PLAQUE

(30) Priorität: 29.11.2019 DE 102019218650
(43) Veröffentlichungstag der Anmeldung: 05.10.2022
(73) Patentinhaber: BSH Hausgeräte GmbH, 81739 München (DE)
(72) Erfinder: WÖLFLER, Andreas, 5760 Saalfelden (AT); REU, Benjamin, 83209 Prien am Chiemsee (DE); ABELS, Ingo, 83313 Siegsdorf (DE)
(86) Internationale Anmeldenummer: PCT/EP2020/081727
(87) Internationale Veröffentlichungsnummer: WO 2021/104869

(56) Entgegenhaltungen:
- CN-A- 106 579 805
- CN-A- 109 695 275

## Beschreibung

Ein Aspekt der Erfindung betrifft ein Spülbecken mit einer Wanne. Die Wanne weist eine Bodenwand und daran anschließende Seitenwände auf. Die Wanne weist einen durch die Wände begrenzten Aufnahmeraum auf. Darüber hinaus weist das Spülbecken eine zur Wanne separate Einsatzplatte auf, die in den Aufnahmeraum eingesetzt ist. Das Spülbecken weist eine Hubvorrichtung auf, mit welcher die Einsatzplatte relativ zur Wanne verfahrbar ist, wobei das Spülbecken zumindest eine Restmedienabführvorrichtung aufweist, mit welcher Restmedien von der Oberseite der Einsatzplatte abführbar sind.

Derartige Spülbecken sind bekannt. So ist beispielsweise aus der CN 106579805 A ein Küchenschrank mit einem zweiteiligen Becken und einem hinter dem Becken angeordneten Wasserhahn bekannt. Innerhalb des Beckens ist eine Hubplatte mittels einer Schubstange verfahrbar angeordnet.

Aus der CN 109695275 A ist ein Gemüsewaschbecken mit einer automatischen Hubeinrichtung bekannt, welche durch einen Schalter gesteuert wird.

Aus der US 2005/0067747 A1 ist ein Spülbecken bekannt, welches eine Wanne aufweist. Am Wannenboden ist ein mit dem Wannenboden einstückig ausgebildeter und nach oben sich erstreckender Sockel ausgebildet. Auf diesen Sockel kann eine Platte aufgebracht werden. Dadurch ist ein Schneidebrett gebildet, auf welchem das Schneiden von Gegenständen, wie Lebensmitteln, erfolgen kann. Eine derartige Ausgestaltung ist dahingehend nachteilig, dass der integrierte Sockel stets vorhanden ist und somit eine grundsätzliche Ausgestaltung der Wanne formkomplex ist, als auch den Aufnahmeraum umfänglich einschränkend ausgebildet ist. Darüber hinaus ist die auf den Sockel aufsetzbare Platte stets nur auf einem Höhenniveau angeordnet. Sie kann nur durch einen Nutzer aufgesetzt oder abgenommen werden.

Darüber hinaus ist aus der DE 362 1151 A1 ein Spülbecken bekannt. Separat zur Wanne sind unterschiedliche Einsätze bereitgestellt, die in den Aufnahmeraum eingebracht werden können. Die Einsätze können Platten oder weitere wannenartige Behältnisse sein. Diese können am oberen Rand der Wanne aufgesetzt werden. Auch dadurch ist die Nutzbarkeit eines Spülbeckens stark eingeschränkt und die Einsätze müssen durch einen Nutzer angebracht oder entnommen werden und sind stets nur auf einer individuellen Lage positionierbar.

Es ist Aufgabe der vorliegenden Erfindung, ein Spülbecken mit einer Wanne und einer separaten Einsatzplatte zu schaffen, bei welchem die Einsatzplatte sauber gehalten werden kann.

Diese Aufgabe wird durch ein Spülbecken gemäß dem Anspruch 1 gelöst.

Ein Aspekt der Erfindung betrifft ein Spülbecken mit einer Wanne. Die Wanne weist eine Bodenwand und daran anschließende Seitenwände auf. Die Wanne weist darüber hinaus einen Aufnahmeraum auf, der durch die Bodenwand und die Seitenwände begrenzt ist. Der Aufnahmeraum ist nach oben hin offen. Das Spülbecken weist eine zur Wanne separate Einsatzeinheit, insbesondere eine Einsatzplatte, insbesondere eine zusammenhängende und lochfreie Einsatzplatte, auf. Diese ist in den Aufnahmeraum einsetzbar beziehungsweise darin eingesetzt. Das Spülbecken weist darüber hinaus eine Hubvorrichtung auf, mit welcher die Einsatzplatte in Höhenrichtung des Spülbeckens relativ zur Wanne verfahrbar ist. Dies wird durch eine gegenständliche Hubvorrichtung des Spülbeckens ermöglicht. Es ist also nun ein Spülbecken bereitgestellt, bei welchem grundsätzlich die Möglichkeit geschaffen ist, die Einsatzeinheit auf unterschiedlichen Höhenpositionen anzuordnen. Dies wird darüber hinaus auch noch durch eine Hubvorrichtung ermöglicht und muss nicht durch den Nutzer selbst manuell erfolgen. Grundsätzlich ist es ermöglicht, dass durch die Hubvorrichtung eine kontinuierliche Höhenverstellung der Einsatzplatte ermöglicht ist. Es können somit vielzähligste Höhenniveaus der Einsatzplatte angefahren und eingestellt werden.

Das Spülbecken weist darüber hinaus eine aktive Restmedienabführvorrichtung auf. Mit der Restmedienabführvorrichtung ist das Abführen von Restmedien von der Oberseite der Einsatzplatte durchführbar. Die Restmedienabführung ist eine gegenständliche und aus Funktionskomponenten aufgebaute Vorrichtung. Durch diese Ausgestaltung ist es ermöglicht, die Einsatzplatte, insbesondere an ihrer Oberseite sauber zu halten. Eine bedarfsgerechte Reinigung ist dadurch ebenfalls ermöglicht. Insbesondere ist es dadurch ermöglicht, dass sich ein Ansammeln von Restmedien auf der Oberseite vermeiden lässt. Unter Restmedien werden grundsätzlich Medien verstanden, die sich auf der Oberseite der Einsatzplatte länger ablagern können. Beispielsweise kann dies Flüssigkeit sein, die auf der Oberseite der Einsatzplatte stehenbleibt und nicht abfließen würde. Auch andere Festkörpermedien können als derartige Restmedien verstanden werden.

Die Restmedienabführvorrichtung weist erfindungsgemäss eine elektromechanische Vorrichtung auf.

Insbesondere ist vorgesehen, dass die Restmedienabführvorrichtung eine Bewegungseinheit aufweist. Die Bewegungseinheit ist dazu ausgebildet, die Einsatzplatte zum Abführen der Restmedien definiert zu bewegen. Damit kann das Spülbecken in einem Abführmodus individuell betrieben werden. In dem Abführmodus, der in einem Vergleich zum Normalmodus des Spülbeckens unterschiedlich ist, wird also ein Abführprozess von Restmedien auf der Oberseite der Einsatzplatte durchgeführt. Bei dieser Ausführung ist daher vorgesehen, dass ein Abführen von Restmedien durch eine eigene Bewegung der Einsatzplatte durchgeführt wird. Insbesondere ist dazu eine spezifische definierte Abführbewegung der Einsatzplatte hervorrufbar. Dies erfolgt insbesondere durch die gegenständliche Bewegungseinheit des Spülbeckens. Durch diese Ausgestaltung kann ein umfängliches und bedarfsgerechtes Abführen der Restmedien erfolgen.

Vorzugsweise ist diese definierte Abführbewegung der Einsatzplatte derart, dass die Restmedien in den Aufnahmeraum der Wanne gelangen und von dort dann über eine Ablauföffnung abtransportiert werden können. Somit kann vermieden werden, dass die Restmedien nicht aus der Wanne heraus und beispielsweise auf eine benachbarte Arbeitsplatte gelangen, wenn dieses Abführen der Restmedien definiert durchgeführt wird. In einer weiteren Ausführung kann vorgesehen sein, dass eine durch die Bewegungseinheit initiierte Bewegung der Einsatzplatte zum Abführen von Restmedien eine Kippbewegung der Einsatzplatte ist. Insbesondere ist somit eine derartige Bewegung eine Kippbewegung gegenüber einer Horizontalebene. Zusätzlich oder anstatt dazu kann eine derartige Bewegung der Einsatzplatte zum Abführen von Restmedien eine Rotation um eine vertikale Achse sein. Durch die Kippbewegung kann in sehr vorteilhafter Weise das Ablaufen von flüssigen Medien von der Oberseite der Einsatzplatte erreicht werden. Es wird somit eine definierte Kippstellung eingestellt, die ein entsprechend dosiertes Ablaufen dieser Restmedien ermöglicht. Besonders vorteilhaft kann somit in diesem Abführmodus und der eingestellten Kippstellung das Ablaufen in den Aufnahmeraum selbst erfolgen. Damit kann dann auch ein automatisches Ablaufen des in dem Aufnahmeraum enthaltenen Restmediums über eine Ablauföffnung der Wanne erfolgen. Damit kann quasi ein derartiges Entfernen der Restmedien von der Oberseite der Einsatzplatte ohne ein direktes Eingreifen des Nutzers auf die Oberseite der Einsatzplatte erfolgen. Beispielsweise muss dann nicht mehr ein explizites Abwischen mit einem Tuch oder dergleichen erfolgen.

Ebenso kann bei einer dazu separaten oder in Verbindung mit der Kippbewegung durchgeführten Rotation ein entsprechendes Herunterschleudern von Restmedien von der Oberseite der Einsatzplatte durchgeführt werden. Vorzugsweise wird bei einer Rotation die Einsatzplatte in eine zumindest teilweise nach unten gefahrene Stellung gebracht. Dies bedeutet, dass die Einsatzplatte nicht in ihrer maximal oberen Höhenposition angeordnet ist. Durch eine derartige zumindest teilweise abgesenkte Stellung ist es erreicht, dass in Höhenrichtung betrachtet, die Oberseite der Einsatzplatte unterhalb eines oberen Rands der Wanne angeordnet ist. Durch Rotation abgeschleuderte Restmedien werden dann allenfalls an die Innenseiten der vertikalen Seitenwände der Wanne angeschleudert und nicht über die Wanne hinausgeschleudert. Wird die Rotation nur mit einer reduzierten Geschwindigkeit durchgeführt, ist es dann auch ermöglicht, dass die Restmedien sehr dosiert zum Rand der Einsatzplatte gebracht werden können und von dort, ohne stark an die Seitenwände anzuschleudern, nach unten in den Aufnahmeraum der Bodenwand abgeführt werden. Es kann auch eine kombinierte Kippbewegung und Rotationsbewegung als Abführbewegung zum Abführen der Restmedien von der Oberseite der Einsatzplatte durchgeführt werden. Daraus ergibt sich in einer vorteilhaften Ausführung auch eine Taumelbewegung.

Es kann vorgesehen sein, dass dieser Abführmodus durch eine Steuereinheit des Spülbeckens gesteuert ist. Damit kann sowohl die Zeitdauer als auch die Art der Bewegung der Einsatzplatte zum Abführen der Restmedien individuell eingestellt werden. Beispielsweise kann dann mit einer Rotationsbewegung begonnen und dann als nachfolgende Bewegung eine Kippbewegung durchgeführt werden. Ebenso kann mit einer Kippbewegung begonnen werden und nachfolgend eine Rotationsbewegung erfolgen. Ebenso kann gleichzeitig eine Kipp- und eine Rotationsbewegung durchgeführt werden. Ebenso ist es möglich, dass die eingestellte Kippstellung bei dem Abführmodus verändert wird, um ein mehr oder minder starkes Abführen der Restmedien von der Oberseite erzielen zu können. Auch kann zusätzlich oder anstatt dazu beispielsweise die Rotationsgeschwindigkeit der Einsatzplatte während des Abführprozesses verändert werden. Dies kann beispielsweise pauschal durch ein vorgegebenes Programm bei dem Abführprozess erfolgen. Es kann jedoch auch vorgesehen sein, dass das Spülbecken zumindest einen Sensor aufweist, der die Oberseite der Einsatzplatte erfasst. Abhängig von diesen erfassten Informationen kann dann der Abführprozess individuell eingestellt werden. Zusätzlich oder anstatt dazu kann vorgesehen sein, dass der Abführprozess während des Durchführens individuell verändert wird, insbesondere abhängig von den durch den Sensor erfassten Informationen.

In einer vorteilhaften Ausführung kann vorgesehen sein, dass die Restmedienabführvorrichtung zumindest eine Luftstromerzeugungseinheit des Spülbeckens aufweist. Durch diese Luftstromerzeugungseinheit kann ein definierter Luftstrom zum Anströmen der Oberseite der Einsatzplatte erzeugt werden. Insbesondere ist es damit ermöglicht, ein kontaktloses Abführen der Restmedien von der Oberseite zu erreichen. Ein derartiger Luftstrom kann im Hinblick auf die Stärke des Luftstroms als auch im Hinblick auf die Orientierung individuell eingestellt werden.

In einer weiteren vorteilhaften Ausführung kann vorgesehen sein, dass die Restmedienabführvorrichtung einen Schieber aufweist. Dieser Schieber kann über die Oberseite der Einsatzplatte zum Abführen von Restmedien schiebbar sein. Insbesondere kann das Spülbecken einen Motor aufweisen, durch welchen dieser Schieber angetrieben ist. Dieser Schieber kann linear verschiebbar sein. Er kann zusätzlich oder anstatt dazu auch in Drehung versetzt werden und somit rotiert werden.

In einer weiteren vorteilhaften Ausführung ist vorgesehen, dass die Restmedienabführvorrichtung eine bewegbare Klappe oder einen Schieber aufweist, der einen Abführschacht in der Einsatzplatte zum Abführen von Restmedien von der Oberseite über den Abführschacht freigibt oder sperrt. Dadurch kann in der Einsatzplatte selbst integriert eine derartige Restmedienabführvorrichtung ausgebildet sein. Durch den integrierten Abführschacht kann in gezielt und gerichteter Art und Weise das Restmedium zunächst gesammelt werden und dann gezielt von der Oberseite der Einsatzplatte über den Abführschacht abgeführt werden. Durch die Klappe oder den Schieber ist der Abführschacht nicht ständig offen. Dadurch kann einerseits eine glatte und ebene Oberseite bereitgestellt werden und bei Bedarf der Abführschacht entsprechend geöffnet werden. Insbesondere kann dies in dem Abführmodus des Spülbeckens der Fall sein. Die Klappe oder der Schieber können mechanisch betätigt werden. Insbesondere kann dies durch einen Nutzer direkt erfolgen. Es kann jedoch auch vorgesehen sein, dass diese Klappe oder der Schieber durch eine Steuereinheit gesteuert, geöffnet oder geschlossen wird.

Es kann auch vorgesehen sein, dass die Restmedienabführvorrichtung eine Vibrationseinheit aufweist. Durch diese ist die Einsatzplatte in Vibration versetzbar. Auch dadurch kann ein Abführen von Restmedien von der Oberseite bedarfsgerecht erfolgen. Insbesondere kann auch vorgesehen sein, dass die Restmedienabführvorrichtung eine Verformungseinheit aufweist. Durch diese kann die Oberseite der Einsatzplatte zum Abführen von Restmedien temporär definiert, elastisch verformt werden. Beispielsweise kann dies in einem Abführmodus des Spülbeckens gezielt durchgeführt werden. Durch die Verformungseinheit kann die Einsatzplatte über den Normalmodus im Abführmodus in eine definierte Formgebung gebracht werden, in welcher eine gerichtete und bedarfsgerechte Abführung von Restmedien von der Oberseite erfolgt. Dies ist dann vorteilhaft, wenn zumindest die Oberseite der Einsatzplatte diesbezüglich elastisch verformbar ist.

Es kann vorgesehen sein, dass die Verformungseinheit zumindest einen verfahrbaren Stempel aufweist. Dieser kann auf die Einsatzplatte zu deren definierter Verformung einwirken. Beispielsweise kann der Stempel ein Drückstempel sein, der auf die Einsatzplatte aufdrückt, um eine entsprechende Verformung zu erzeugen. Es kann jedoch auch ein Saugstempel sein, der von unten an der Einsatzplatte zieht. Der Stempel kann ein mechanisch arbeitender Stempel oder ein hydraulisch arbeitender Stempel oder ein elektromechanisch arbeitender Stempel sein. Er kann über eine Steuereinheit des Spülbeckens gesteuert arbeiten. Insbesondere ist eine elastische Verformung, beispielsweise eine Wölbung nach oben, vorgesehen, so dass die Einsatzplatte eine kuppelartige Oberseite aufweist. Damit können in allen Richtungen gleichmäßig Restmedien abgeführt werden. Ebenso ist es jedoch auch möglich, dass lokal eine Verformung auftritt, so dass beispielsweise eine rinnenartige Vertiefung erzeugt wird.

Insbesondere ist an dem oberen Bereich des oberen Hubsegments eine Plattenaufnahme für die Einsatzplatte ausgebildet. Beispielsweise kann diese Plattenaufnahme als Spritzgussbauteil, insbesondere als 2K-Spritzgussbauteil, realisiert sein. Es kann vorgesehen sein, dass sich in dieser Plattenaufnahme zumindest ein durchgängiges Loch befindet. Durch dieses kann sich von unten ein Betätigungselement erstrecken, mit welchem sich ein auf der Plattenaufnahme positionierter Trägerflügel anheben lässt. Insbesondere kann durch dieses Anheben eine Verschwenkung um eine horizontale Schwenkachse erfolgen, sodass ein Trägerflügel schräggestellt und somit gekippt positioniert werden kann. Vorzugsweise ist ein derartiges Loch beziehungsweise eine Durchführung in der Plattenaufnahme im oberen Bereich durch eine elastische Komponente abgedeckt. Dadurch kann vermieden werden, dass Medien von oben in dieses Loch in der Plattenaufnahme gelangen könnten. Indem diese Abdeckung elastisch ausgebildet ist, kann das Betätigungselement auf dieses elastische Element einwirken und es nach oben wölben. Damit kann auch eine entsprechende Betätigungskraft auf den Trägerflügel übertragen werden und dieser gekippt werden.

In einer vorteilhaften Ausführung ist vorgesehen, dass eine Oberseite der Einsatzplatte eine Fläche aufweist, die zumindest 80 Prozent, insbesondere zumindest 90 Prozent, insbesondere zumindest 95 Prozent der Fläche des Aufnahmeraums in einer Horizontalebene beträgt. Die Fläche der Oberseite der Einsatzplatte ist aber kleiner als 99 Prozent dieser Fläche des Aufnahmeraums. Durch eine derartige Dimensionierung wird die Einsatzplatte quasi vollflächig bezüglich der lichten Weite des Aufnahmeraums zwischen den Seitenwänden ausgebildet und füllt somit diesen Aufnahmeraum in der Horizontalebene betrachtet nahezu vollständig auf. Andererseits wird umlaufend jedoch ein geringer Spalt, insbesondere zwischen 3 mm und 15 mm, insbesondere zwischen 3 mm und 10 mm ermöglicht, sodass einerseits die Relativbewegung der Einsatzplatte bei einer Positionseinstellung beziehungsweise einer Positionsänderung ungehindert erfolgen kann. Insbesondere wird dadurch ein direktes Berühren und gegebenenfalls Entlangstreifen eines Seitenrands der Einsatzplatte an den Innenseiten der Seitenwände vermieden. Damit wird einerseits eine Beschädigung der Seitenwände vermieden, andererseits eine Beschädigung der Einsatzplatte sowie auch der Hubvorrichtung vermieden. Nicht zuletzt ist es durch diese Ausgestaltung auch vorteilhaft erreicht, dass durch diesen Spalt zwischen dem Rand der Einsatzplatte und den Innenseiten der Seitenwände ein Ablaufen von Flüssigkeit, die auf der Oberseite der Einsatzplatte vorhanden ist, problemlos in den Aufnahmeraum hinein erfolgen kann.

Vorzugweise weist die Wanne, insbesondere an der Bodenwand, einen Abfluss auf. Dadurch kann Medium, welches in der Wanne angeordnet ist und sich dort sammelt, problemlos über den Abfluss ablaufen.

Insbesondere ist die Wanne mit der Bodenwand und den Seitenwänden einstückig ausgebildet. Insbesondere ist die Wanne aus Metall ausgebildet.

Die Bodenwand kann eben oder leicht geneigt oder leicht gewölbt sein. Insbesondere ist vorgesehen, dass diejenige Stelle der Bodenwand, an welcher ein Auslass für einen Abfluss des Spülbeckens ausgebildet ist, bezüglich der Höhenlage am weitesten nach unten versetzt ist.

Es kann vorgesehen sein, dass die Oberseite der Platte vollständig eben ausgebildet ist. Sie kann jedoch auch eine geringe Wölbung aufweisen. Es ist auch möglich, dass die Oberseite der Einsatzplatte zumindest bereichsweise strukturiert ist. Dadurch kann eine gewisse Rauigkeit erzeugt werden. Ein unerwünschtes Verrutschen von darauf aufgebrachten Gegenständen kann dadurch verbessert vermieden werden. Beispielsweise ist dies vorteilhaft, wenn eine Positionsänderung der Einsatzplatte auftritt und noch Gegenstände auf der Oberseite der Einsatzplatte angeordnet sind. Ebenso ist es möglich, dass die Oberseite spezifische Positionierbereiche aufweist. Dies können Vertiefungen sein. Beispielsweise können derartige Vertiefungen jedoch relativ gering ausgebildet sein. Dies ist vorteilhaft, um beispielsweise Gefäße wie ein Glas oder dergleichen sicherer positionieren zu können. Insbesondere ist dies dann vorteilhaft, wenn eine Positionsänderung ein Kippen und/oder ein Rotieren ist. Ein unerwünschtes Verrutschen derartiger Gefäße ist dann vermieden. Darüber hinaus ist durch derartige vorgegebene Positionierbereiche auch erreicht, dass beispielsweise dann, wenn Gefäße auf der Oberseite der Einsatzplatte aufgestellt sind und beispielsweise über den Wasserhahn befüllt werden sollen, bei einer Rotationsbewegung zielsicher das aus dem Wasserhahn auslaufende Wasser in die Gefäße einläuft und nicht umfänglich an den Gefäßen vorbei auf die Einsatzplatte trifft.

Die Hubvorrichtung kann eine Hubeinheit und einen Motor aufweisen. Mit dem Motor kann die Hubeinheit zumindest in Höhenrichtung verfahren werden.

Mit den Angaben "oben", "unten", "vorne", "hinten, "horizontal", "vertikal", "Tiefenrichtung", "Breitenrichtung", "Höhenrichtung" sind die bei bestimmungsgemäßen Gebrauch und bestimmungsgemäßen Anordnen des Spülbeckens gegebenen Positionen und Orientierungen angegeben.

Weitere Merkmale der Erfindung ergeben sich aus den Ansprüchen, den Figuren und der Figurenbeschreibung.

Ausführungsbeispiele der Erfindung werden nachfolgend anhand schematischer Zeichnungen näher erläutert. Es zeigen:
- Fig. 1: eine schematische Schnittdarstellung durch ein Ausführungsbeispiel eines Spülbeckens mit einer Einsatzplatte in einer ersten Position
- Fig. 2: die Darstellung des Spülbeckens gemäß Fig. 2 mit der Einsatzplatte in einer zu Fig. 1 unterschiedlichen zweiten Position;
- Fig. 3: eine Draufsicht auf ein Ausführungsbeispiel eines Spülbeckens; und
- Fig. 4: eine schematische Schnittdarstellung durch ein Ausführungsbeispiel eines erfindungsgemäßen Spülbeckens mit einer Einsatzplatte in einer gekippten Position.

In den Figuren werden gleiche oder funktionsgleiche Elemente mit den gleichen Bezugszeichen versehen.

In Fig. 1 ist in einer schematischen Vertikalschnittdarstellung (x-y-Ebene mit Höhenrichtung y und Breitenrichtung x) ein Spülbecken 1 gezeigt. Das Spülbecken 1 weist eine Wanne 2 auf. Die Wanne 2 weist eine Bodenwand 3 sowie daran anschließende und sich nach oben erstreckende Seitenwände 4, 5, 6 (Fig. 3) und 7 (Fig. 3) auf. Die Wanne 2 ist insbesondere einstückig ausgebildet. Sie ist vorzugsweise aus Metall ausgebildet. Die Wanne 2 weist einen Aufnahmeraum 8 auf. Der Aufnahmeraum 8 ist durch die genannten Wände 3 bis 7 begrenzt. Damit weist die Wanne 2 eine obere Beschickungsöffnung 9 auf. Das Spülbecken 1 weist darüber hinaus eine Einsatzeinheit auf. Die Einsatzeinheit ist insbesondere eine Einsatzplatte 10. Die Einsatzplatte 10 ist insbesondere einstückig ausgebildet. Die Einsatzplatte 10 ist eine zur Wanne 2 separate Komponente des Spülbeckens 1. Das Spülbecken 1 weist des Weiteren eine Hubvorrichtung 11 auf. Die Einsatzplatte 10 ist auf der Hubvorrichtung 11 angeordnet. Insbesondere ist sie zerstörungsfrei lösbar an der Hubvorrichtung 11 angeordnet. Durch die Hubvorrichtung 11 kann die Einsatzplatte 10 relativ zur Wanne 2 bewegt werden. In dem Zusammenhang kann eine Bewegung in Höhenrichtung (y-Richtung) des Spülbeckens 1 erfolgen. Zusätzlich oder anstatt dazu kann ein Rotieren um eine Vertikalachse A der Hubvorrichtung 11 erfolgen. Zusätzlich oder anstatt dazu kann ein Kippen der Einsatzplatte 10 erfolgen. Dies bedeutet, dass die Einsatzplatte 10 mit ihrer Ebene in einem Winkel zu einer Horizontalebene eingestellt werden kann. Sie kann somit geneigt beziehungsweise schräggestellt positioniert werden. In Fig. 1 ist die Einsatzplatte 10 in einer beispielhaften Position in dem Aufnahmeraum 8 gezeigt. Insbesondere ist dies eine nach unten gefahrene Position. Die Einsatzplatte 10 ist diesbezüglich unmittelbar benachbart zur Bodenwand 3 angeordnet.

Vorzugsweise weist das Spülbecken 1 eine Interaktionseinheit 12 auf. Die Interaktionseinheit 12 kann eine Anzeigeeinheit 13 (Fig. 3) aufweisen. Die Interaktionseinheit 12 kann eine Bedienvorrichtung 14 aufweisen. Die Bedienvorrichtung 14 kann eine oder mehrere Bedienelemente aufweisen. Die Bedienelemente können Drucktasten oder Schalter oder Kippelemente oder Drehknöpfe sein. Die Bedienvorrichtung 14 kann jedoch auch zusätzlich oder anstatt dazu ein berührsensitives Bedienfeld 15 aufweisen. In einer vorteilhaften Ausführung kann vorgesehen sein, dass die Interaktionseinheit 12 zumindest eine optische Erfassungseinheit 16 aufweist. Die optische Erfassungseinheit 16 kann beispielsweise eine Kamera sein. Die Kamera kann im für den Menschen sichtbaren Spektralbereich sensitiv sein. Die Interaktionseinheit 12 kann jedoch auch zusätzlich oder anstatt dazu eine Akustikeinheit 17 aufweisen. Diese Akustikeinheit 17 kann zum Empfang und/oder zur Ausgabe von Sprachsignalen ausgebildet sein. Darüber hinaus kann die Interaktionseinheit 12 eine Identifikationseinheit 18 aufweisen. Die Identifikationseinheit 18 ist zur Erkennung beziehungsweise zur Identifikation eines Nutzers des Spülbeckens 1 ausgebildet. Die Identifikationseinheit 18 kann beispielsweise auch durch die optische Erfassungseinheit 16 gebildet sein. Zusätzlich oder anstatt dazu kann die Identifikationseinheit 18 jedoch auch beispielsweise die Akustikeinheit 17 aufweisen. Dadurch kann beispielsweise durch Auswertung eines Sprachsignals eines Nutzers der Nutzer identifiziert werden. Zusätzlich oder anstatt dazu kann die Identifikationseinheit 18 eine Einheit zur Erfassung und Auswertung eines biometrischen Merkmals eines Nutzers ausgebildet sein. Beispielsweise kann dies ein Fingerabdrucksensor oder ein Sensor zur Erkennung eines Irismusters sein.

Wie in den Fig. 1 bis 3 zu erkennen ist, kann die Interaktionseinheit 12 seitlich und unmittelbar benachbart zur Wanne 2 ausgebildet sein. Beispielsweise kann hier ein nach oben offenes Aufnahmegehäuse 19 vorgesehen sein. Das Aufnahmegehäuse 19 kann separat zur Wanne 2 ausgebildet sein. Es kann jedoch auch zerstörungsfrei unlösbar mit der Wanne 2 gebildet sein. Insbesondere kann das Aufnahmegehäuse 19 auch einstückig mit der Wanne 2 ausgebildet sein. Die an das Aufnahmegehäuse 19 direkt anschließende Seitenwand, hier im Beispiel die Seitenwand 5, bildet auch eine Begrenzungswand für das Aufnahmevolumen 20 des Aufnahmegehäuses 19.

Damit ist das Aufnahmevolumen 20 von dem Aufnahmeraum 8 der Wanne separiert.

In Fig. 2 ist die Darstellung gemäß Fig. 1 gezeigt, jedoch die Einsatzplatte 10 in einer zu Fig. 1 unterschiedlichen Position gezeigt. In Fig. 2 ist die Einsatzplatte 10 horizontal orientiert, jedoch nach oben verfahren. Insbesondere stellt diese Position die im Normalmodus maximal mögliche Höhenlage dar. Insbesondere ist in dieser Position eine Oberseite 10a der Einsatzplatte 10 bündig mit einem oberen Rand 2a der Wanne 2. Insbesondere bildet in dieser Position die Einsatzplatte 10 eine Abdeckung oder einen Deckel für den Aufnahmeraum 8. Dieser obere Rand 2a kann jedoch auch beispielsweise eine Oberseite eines Montagerahmens oder eines Zierrahmens sein, der Bestandteil des Spülbeckens 1 ist. Mit dem Montagerahmen kann das Spülbecken 1, insbesondere die Wanne 2, in einer Aussparung einer Arbeitsplatte montiert werden. Mit einem Zierrahmen kann die Wanne 2 von oben abgedeckt werden. Ein Spalt zwischen der Wanne 2 und einer Begrenzungswand in der Arbeitsplatte, die die Aussparung begrenzt, kann somit von oben abgedeckt werden. Ein derartiger Zierrahmen stellt insbesondere ein oberes Sichtbauteil der Anordnung dar.

Insbesondere weist das Spülbecken 1 auch eine Steuereinheit 21 (Fig. 3) auf. Durch die Steuereinheit 21 kann die Hubvorrichtung 11 betrieben werden. Insbesondere kann durch die Steuereinheit 21 auch die Interaktionseinheit 12 betrieben werden.

Das Spülbecken 1 kann, wie dies in der vereinfachten Draufsicht in Fig. 3 zu erkennen ist, vorzugsweise auch einen Wasserhahn 22 aufweisen. Der Wasserhahn 22 stellt eine Funktionseinheit des Spülbeckens 1 dar. Ebenso kann die Interaktionseinheit 12, insbesondere die Bedienvorrichtung 14, als eine Funktionseinheit des Spülbeckens 1 angesehen werden. Eine weitere Funktionseinheit des Spülbeckens 1 kann die Einsatzplatte 10 sein. Eine weitere Funktionseinheit des Spülbeckens 1 kann die Hubvorrichtung 11 sein.

Die Hubvorrichtung 11 weist vorzugsweise eine Hubeinheit und einen Motor auf. Dadurch kann sie in Richtung der Vertikalachse A in ihrer Länge beziehungsweise Höhe verändert werden. Darüber hinaus kann sie zusätzlich oder anstatt dazu um die Vertikalachse A rotiert werden. Dadurch ist als Position beziehungsweise Positionsänderung der Einsatzplatte 10 auch eine Rotationsbewegung um diese Vertikalachse A ermöglicht. Nicht zuletzt kann die Hubvorrichtung 11 auch so eingestellt werden, dass die Einsatzplatte 10 gegenüber einer Horizontalebene schräggestellt beziehungsweise geneigt eingestellt werden kann.

Mit der Interaktionseinheit 12 ist ein Betriebszustand des Spülbeckens 1 erkennbar und/oder eine Betriebszustandsänderung des Spülbeckens 1 erkennbar und/oder eine Bedienhandlung eines Nutzers, der das Spülbecken 1, insbesondere zumindest eine Funktionseinheit des Spülbeckens 1, bedient, erkennbar. Abhängig von dem Erkennen durch die Interaktionseinheit 12 ist die Hubvorrichtung 11 zur automatischen Positionsänderung der Einsatzplatte 10 betreibbar. In Fig. 3 ist darüber hinaus eine schematische Darstellung eines Fingers 23 eines Nutzers gezeigt. Die Interaktionseinheit 12 ist vorzugsweise zur Erfassung einer Geste des Nutzers, insbesondere des Fingers 23, ausgebildet. Insbesondere ist die Geste eine berührungslose Geste. Zusätzlich oder anstatt dazu kann jedoch auch eine direkte Bedienung der Bedienvorrichtung 14 mit dem Finger 23 erfolgen. Es ist vorgesehen, dass ein Betriebszustand und/oder eine Betriebszustandsänderung durch die Kamera 16 und/oder die Akustikeinheit 17 und/oder die Bedienvorrichtung 14 erfasst werden kann. Ein Betriebszustand kann beispielsweise eine Einstellung der Bedienvorrichtung 14 und/oder eine Änderung des Betriebszustands kann eine Änderung der Einstellung der Bedienvorrichtung 14 sein.

Eine Positionsänderung der Einsatzplatte 10 kann abhängig von der Art und/oder Stärke und/oder Dauer eines Betriebszustands zumindest einer Funktionseinheit des Spülbeckens 1 und/oder eine Positionsänderung kann abhängig von der Art und/oder Stärke und/oder Dauer einer Betriebszustandsänderung zumindest einer derartigen Funktionseinheit des Spülbeckens 1 sein.

Die Interaktionseinheit 12 weist einen Normalmodus auf. In diesem wird auch der tatsächliche Betrieb des Spülbeckens 1 erfasst. Darüber hinaus weist die Interaktionseinheit 12 einen zum Normalmodus unterschiedlichen Definiermodus auf. Dieser kann beispielsweise durch einen Nutzer eingestellt werden. In diesem Definiermodus ist es ermöglicht, dass zumindest ein Nutzer zumindest eine Referenzposition der Einsatzplatte 10 definiert beziehungsweise vorgibt. Insbesondere kann eine derartige Referenzposition in diesem Definiermodus mit einem spezifischen Betriebszustand zumindest einer Funktionseinheit des Spülbeckens 1 und/oder mit einer definierten Betriebszustandsänderung zumindest einer Funktionseinheit des Spülbeckens 1 verknüpft werden. Zumindest eine derartige Referenzposition kann als ein Nutzerprofil in einer Speichereinheit 24 der Interaktionseinheit 12 abgespeichert werden.

In einer vorteilhaften Ausführung ist vorgesehen, dass die in Fig. 3 gezeigte Fläche (Tiefenrichtung z und Breitenrichtung x) der Oberseite 10a zumindest 80 Prozent, insbesondere zumindest 90 Prozent, insbesondere zumindest 95 Prozent der Fläche des Aufnahmeraums 8, die in einer Horizontalebene (in Fig. 3 die Figurenebene) betrachtet wird, beträgt. Insbesondere ist diese Fläche der Oberseite 10a jedoch kleiner als 99 Prozent dieser Fläche des Aufnahmeraums 8 in der genannten Horizontalebene. Dadurch ist erreicht, dass ein umlaufender Rand 25 der Einsatzplatte 10 beabstandet zu den Seitenwänden 4, 5, 6 und 7 ist. Insbesondere ist dadurch ein umlaufender Spalt 26 zwischen der Einsatzplatte 10 und den Seitenwänden 4 bis 7 gebildet. Der Spalt 26 kann zwischen 3 mm und 15 mm betragen. Vorzugsweise ist dieser Spalt 26 zumindest in der Horizontallage der Einsatzplatte 10 so klein, dass Gegenstände wie ein Besteck oder dergleichen, nicht hindurchrutschen können. Auch das Einklemmen eines Fingers 23 ist dann in dieser Horizontallage der Einsatzplatte 10 vermeidbar.

Wie in den Fig.1 bis 3 des Weiteren gezeigt ist, weist das Spülbecken 1 eine Ablauföffnung 27 beispielsweise einen Abfluss auf. Diese ist insbesondere in der Bodenwand 3 ausgebildet. Durch diese Ablauföffnung 27 können Medien aus dem Aufnahmeraum 8 aus der Wanne 2 ablaufen.

In Fig. 4 ist in einer schematischen Darstellung ein Spülbecken 1 mit einer Restmedienabführvorrichtung 28 gezeigt. Die Restmedienabführvorrichtung 28 ist zum definierten Abführen von Restmedien auf der Oberseite 10a der Einsatzplatte 10 ausgebildet. Es kann vorgesehen sein, dass das Spülbecken 1 eine Steuereinheit 29 aufweist. Durch diese Steuereinheit 29 kann die Restmedienabführvorrichtung 28 gesteuert werden, insbesondere kann in dem Zusammenhang ein Abführmodus des Spülbeckens 1 eingestellt werden, in dem die Restmedienabführvorrichtung 28 aktiviert ist. Insbesondere kann die Restmedienabführvorrichtung 28 eine elektromechanische Vorrichtung sein.

Im in Fig. 4 gezeigten Ausführungsbeispiel ist die Restmedienabführvorrichtung 28 dazu ausgebildet, die Einsatzplatte 10 gegenüber einer Horizontalebene zu kippen. In Fig. 4 ist in dem Zusammenhang die Restmedienabführ-Kippstellung der Einsatzplatte 10 gezeigt. Insbesondere ist dies eine Kippstellung, die einen relativ geringen Hub gegenüber der Horizontalstellung H bedeutet. Die Horizontalstellung H ist hier gestrichelt eingezeichnet. Insbesondere liegt ein Höhenunterschied d eines Rands 25 der Einsatzplatte 10 zwischen der Horizontallage und der Restmedienabführ-Kippstellung bei 5 mm, insbesondere zwischen 2,5 mm und 4 mm.

Insbesondere weist die Restmedienabführvorrichtung 28 zum Durchführen einer derartigen Kippbewegung der Einsatzplatte 10 eine Bewegungseinheit 30 auf.

Zusätzlich oder anstatt dazu kann vorgesehen sein, dass zum definierten Abführen von Restmedien von der Oberseite 10a der Einsatzplatte 10 die Restmedienabführvorrichtung 28 eine Rotationseinheit 31 aufweist. Diese kann Bestandteil der Bewegungseinheit 30 sein oder eine dazu separate Einheit sein. Durch diese Rotationseinheit 31 kann die Einsatzplatte 10 um die Achse A rotiert werden. Auch dies kann insbesondere in einem Abführmodus erfolgen. Sowohl die Bewegungseinheit 30 als auch die Rotationseinheit 31 können über die Steuereinheit 29 gesteuert werden.

Zusätzlich oder anstatt dazu kann vorgesehen sein, dass das Spülbecken 1, insbesondere die Restmedienabführvorrichtung 28, eine Luftstromerzeugungseinheit 32 aufweist. Diese ist in Fig. 4 sowohl in Position als auch in Ausgestaltung lediglich symbolhaft durch das Kästchen zu verstehen. Durch diese Luftstromerzeugungseinheit 32 kann ein Luftstrom gezielt erzeugt werden und zum Anströmen der Oberseite 10a der Einsatzplatte 10 gerichtet sein. Damit können Restmedien von der Oberseite 10a abgeblasen werden.

Es kann auch vorgesehen sein, dass die Restmedienabführvorrichtung 28 zusätzlich oder anstatt dazu einen Schieber 33 aufweist. Dieser kann direkt auf der Oberseite 10a aufsitzen und relativ zur Oberseite 10a verschoben oder rotiert werden. Insbesondere kann dazu ein nicht gezeigter Motor vorgesehen sein. Somit kann der Schieber 33 insbesondere auch über die Steuereinheit 29 gesteuert werden.

Es kann zusätzlich oder anstatt dazu auch vorgesehen sein, dass die Restmedienabführvorrichtung 28 eine bewegbare Klappe oder einen Schieber aufweist.

Dieser kann zum Freigeben oder Sperren eines Abführschachts, der in der Einsatzplatte 10 ausgebildet ist, geöffnet oder geschlossen werden. Der Abführschacht kann eine zur Oberseite 10a hin offene Rinne sein, die insbesondere zum Rand 25 hin verläuft. Dieser Abführschacht kann jedoch auch vor dem Rand 25 endend ein durchgängiges Loch der Einsatzplatte 10 als ein Endstück aufweisen. Ebenso kann vorgesehen sein, dass der Abführschacht für seine Länge betrachtet keine nach oben offene Rinne ist, sondern ein nach oben hin zur Oberseite 10a geschlossener Kanal. Diese Ausführung ist dann so ausgebildet, dass ein Anfang des Abführschachts zur Oberseite 10a hin offen ist und ansonsten dieser Abführschacht zur Oberseite 10a hin geschlossen ist. Damit ist quasi ein in der Einsatzplatte 10 integrierter und innenliegender Kanal gebildet. Dieser kann an seinem gegenüberliegenden Ende an dem Rand 25 münden und dort den Ausgang aufweisen. Es kann jedoch auch vorgesehen sein, dass der Kanal zusätzlich oder anstatt dazu eine Öffnung zur Unterseite 10b beabstandet zu dem Rand 25 aufweist.

Zusätzlich oder anstatt dazu kann vorgesehen sein, dass die Restmedienabführvorrichtung 28 eine Vibrationseinheit 34 aufweist. Durch diese Vibrationseinheit 34, die insbesondere über die Steuereinheit 29 gesteuert werden kann, kann die Einsatzplatte 10 in Vibration versetzt werden, um Restmedien von der Oberseite 10a abzuführen.

Zusätzlich oder anstatt dazu kann vorgesehen sein, dass die Restmedienabführvorrichtung 28 eine Verformungseinheit 35 aufweist. Mit dieser kann die Oberseite 10a der Einsatzplatte 10 zum Abführen von Restmedien temporär definiert verformt werden. Diese Verformungseinheit 35 kann beispielsweise ein Stab sein, der von unten an die Einsatzplatte 10 drückt. Diese kann dann als symmetrische oder asymmetrische Kuppel verformt werden. Ebenso kann diese Verformungseinheit 35 jedoch auch nach unten ziehen wirken, so dass die Oberseite 10a als Trichter oder als Rinne verformt wird. Beispielsweise kann die Verformungseinheit 35 anstelle eines Stabs auch als Drückstempel oder Saugstempel ausgebildet sein.

Es kann auch ein zum Normalmodus der Hubeinheit der Hubvorrichtung 11 unterschiedlicher Demontagemodus eingestellt werden. In diesem wird die Hubeinheit über die im Normalmodus maximale angehobene Stellung der Hubeinheit und somit auch der entsprechenden Stellung der Einsatzplatte 10 eine in Höhenrichtung noch höher liegende Stellung eingestellt. In der maximal angehobenen Stellung im Normalmodus ist insbesondere vorgesehen, dass die Oberseite 10a der Einsatzplatte 10 bündig mit der Oberseite des oberen Rands 2a der Wanne 2 oder einem Zierrahmen oder einem Montagerahmen ist. In der dazu höher liegenden Demontagestellung ist die Einsatzplatte 10 vorzugsweise so positioniert, dass sie mit ihrer Unterseite 10b um einen Vertikalabstand höher angeordnet ist, als dieser obere Rand 2a. Insbesondere beträgt dieser Vertikalabstand zumindest 2cm, insbesondere zumindest 3 cm. Dadurch kann die Einsatzplatte 10 an ihrem Rand 25 durch eine Hand umgriffen werden und sicher zum Abnehmen von der Hubeinheit gehalten werden. Die Demontagestellung ist insbesondere eine Horizontallage der Einsatzplatte 10. Die Unterseite 10b der Einsatzplatte 10 ist somit vollständig oberhalb dem oberen Rand 2a positioniert.

### Bezugszeichenliste

- 1: Spülbecken
- 2: Wanne
- 2a: oberer Rand
- 3: Bodenwand
- 4: Seitenwand
- 5: Seitenwand
- 6: Seitenwand
- 7: Seitenwand
- 8: Aufnahmeraum
- 9: Beschickungsöffnung
- 10: Einsatzplatte
- 10a: Oberseite
- 10b: Unterseite
- 11: Hubvorrichtung
- 12: Interaktionseinheit
- 13: Anzeigeeinheit
- 14: Bedienvorrichtung
- 15: Bedienfeld
- 16: optische Erfassungseinheit
- 17: Akustikeinheit
- 18: Identifikationseinheit
- 19: Aufnahmegehäuse
- 20: Aufnahmevolumen
- 21: Steuereinheit
- 22: Wasserhahn
- 23: Finger
- 24: Speichereinheit
- 25: Rand
- 26: Spalt
- 27: Ablauföffnung
- 28: Restmedienabführvorrichtung
- 29: Steuereinheit
- 30: Bewegungseinheit
- 31: Rotationseinheit
- 32: Luftstromerzeugungseinheit
- 33: Schieber
- 34: Vibrationseinheit
- 35: Verformungseinheit

## Patentansprüche

1. Spülbecken (1) mit einer Wanne (2), die eine Bodenwand (3) und daran anschließende Seitenwände (4, 5, 6, 7) aufweist, und die Wanne (2) einen durch die Wände (4 bis 7) begrenzten Aufnahmeraum (8) aufweist, wobei das Spülbecken (1) eine zur Wanne (2) separate Einsatzplatte (10) aufweist, die in den Aufnahmeraum (8) eingesetzt ist, wobei das Spülbecken (1) eine Hubvorrichtung (11) aufweist, mit welcher die Einsatzplatte (10) relativ zur Wanne (2) verfahrbar ist, wobei das Spülbecken (1) zumindest eine Restmedienabführvorrichtung (28) aufweist, mit welcher Restmedien von der Oberseite (10a) der Einsatzplatte (10) abführbar sind, wobei die Restmedienabführvorrichtung (28) eine elektromechanische Vorrichtung ist.

2. Spülbecken (1) nach Anspruch 1, **dadurch gekennzeichnet, dass** die Restmedienabführvorrichtung (28) eine Bewegungseinheit (30, 31) aufweist, mit welcher die Einsatzplatte (10) zum Abführen der Restmedien definiert bewegbar ist.

3. Spülbecken (1) nach Anspruch 2, **dadurch gekennzeichnet, dass** eine durch die Bewegungseinheit (30, 31) initiierte Bewegung der Einsatzplatte (10) zum Abführen von Restmedien eine Kippbewegung der Einsatzplatte (10) zu einer Horizontalebene ist und/oder eine Rotation um eine Vertikalachse (A) ist.

4. Spülbecken (1) nach einem der vorhergehenden Ansprüche, **dadurch gekennzeichnet, dass** die Restmedienabführvorrichtung (28) zumindest eine Luftstromerzeugungseinheit (32) aufweist, mit welcher ein Luftstrom zum Anströmen der Oberseite (10a) der Einsatzplatte (10) erzeugbar ist.

5. Spülbecken (1) nach einem der vorhergehenden Ansprüche, **dadurch gekennzeichnet, dass** die Restmedienabführvorrichtung (28) einen Schieber (33) aufweist, der über die Oberseite (10a) der Einsatzplatte (10) zum Abführen von Restmedien schiebbar ist, insbesondere mit einem Motor angetrieben schiebbar ist.

6. Spülbecken (1) nach einem der vorhergehenden Ansprüche, **dadurch gekennzeichnet, dass** die Restmedienabführvorrichtung (28) eine bewegbare Klappe oder einen Schieber aufweist, der einen Abführschacht in der Einsatzplatte (10) zum Abführen von Restmedien von der Oberseite (10a) über den Abführschacht freigibt oder sperrt.

7. Spülbecken (1) nach einem der vorhergehenden Ansprüche, **dadurch gekennzeichnet, dass** die Restmedienabführvorrichtung (28) eine Vibrationseinheit (34) aufweist, mit welcher die Einsatzplatte (10) in Vibration versetzbar ist.

8. Spülbecken (1) nach einem der vorhergehenden Ansprüche, **dadurch gekennzeichnet, dass** die Restmedienabführvorrichtung (28) eine Verformungseinheit (35) aufweist, mit welcher die Oberseite (10a) der Einsatzplatte (10) zum Abführen von Restmedien temporär definiert verformbar ist.

9. Spülbecken (1) nach Anspruch 8, **dadurch gekennzeichnet, dass** die Verformungseinheit (35) zumindest einen verfahrbaren Stempel aufweist, der auf die Einsatzplatte (10) einwirkt.

10. Spülbecken (1) nach einem der vorhergehenden Ansprüche, **dadurch gekennzeichnet, dass** eine Oberseite (10a) der Einsatzplatte (10) eine Fläche aufweist, die zumindest 80%, insbesondere zumindest 90%, insbesondere zumindest 95% der Fläche des Aufnahmeraums (8) in einer Horizontalebene beträgt, aber kleiner als 99% dieser Fläche des Aufnahmeraums (8) ist.

## Claims

1. Sink (1) with a basin (2) which has a base wall (3) and lateral walls (4, 5, 6, 7) adjoining the base wall and which basin (2) has a receiving area (8) delimited by the walls (4 to 7), wherein the sink (1) has an insert plate (10) which is separate from the basin (2) and which is inserted into the receiving area (8), wherein the sink (1) has a lifting device (11), by means of which the insert plate (10) can be moved relative to the basin (2), wherein the sink (1) has at least one residual media discharge device (28), by means of which residual media can be discharged from the top (10a) of the insert plate (10), wherein the residual media discharge device (28) is an electromechanical device.

2. Sink (1) according to claim 1, **characterised in that** the residual media discharge device (28) has a movement unit (30, 31), by means of which the insert plate (10) can be moved in a defined manner for the discharge of the residual media.

3. Sink (1) according to claim 2, **characterised in that** a movement of the insert plate (10) which is initiated by the movement unit (30, 31) for the discharge of residual media is a tilting movement of the insert plate (10) relative to a horizontal plane and/or a rotation about a vertical axis (A).

4. Sink (1) according to one of the preceding claims, **characterised in that** the residual media discharge device (28) has at least one airflow generation unit (32), by means of which an airflow may be generated for flowing onto the top (10a) of the insert plate (10).

5. Sink (1) according to one of the preceding claims, **characterised in that** the residual media discharge device (28) has a slide (33) which is slidable over the top (10a) of the insert plate (10) for the discharge of residual media, in particular is slidably driven by a motor.

6. Sink (1) according to one of the preceding claims, **characterised in that** the residual media discharge device (28) has a movable flap or a slide which releases or blocks a discharge conduit in the insert plate (10) for the discharge of residual media from the top (10a) via the discharge conduit.

7. Sink (1) according to one of the preceding claims, **characterised in that** the residual media discharge device (28) has a vibration unit (34), by means of which the insert plate (10) is able to be set in vibration.

8. Sink (1) according to one of the preceding claims, **characterised in that** the residual media discharge device (28) has a deformation unit (35), by means of which the top (10a) of the insert plate (10) is deformable in a temporarily defined manner for the discharge of residual media.

9. Sink (1) according to claim 8, **characterised in that** the deformation unit (35) has at least one movable punch which acts on the insert plate (10).

10. Sink (1) according to one of the preceding claims, **characterised in that** a top (10a) of the insert plate (10) has a surface which is at least 80%, in particular at least 90%, in particular at least 95%, of the surface of the receiving area (8) in a horizontal plane but less than 99% of this surface of the receiving area (8).

## Revendications

1. Évier (1) avec un bac (2) présentant une paroi de fond (3) et des parois latérales (4, 5, 6, 7) s'y raccordant, dans lequel le bac (2) présente un espace de réception (8) délimité par les parois (4 à 7), dans lequel l'évier (1) présente une plaque insérable (10) séparée du bac (2) et insérée dans l'espace de réception (8), dans lequel l'évier (1) présente un dispositif de levage (11) avec lequel la plaque insérable (10) peut être déplacée par rapport au bac (2), dans lequel l'évier (1) présente au moins un dispositif d'évacuation de fluides résiduels (28) grâce auquel des fluides résiduels peuvent être évacués de la face supérieure (10a) de la plaque insérable (10),
dans lequel le dispositif d'évacuation de fluides résiduels (28) est un dispositif électromécanique.

2. Évier (1) selon la revendication 1, **caractérisé en ce que** le dispositif d'évacuation de fluides résiduels (28) présente une unité de déplacement (30, 31) grâce à laquelle la plaque insérable (10) peut être déplacée de manière définie afin d'évacuer les fluides résiduels.

3. Évier (1) selon la revendication 2, **caractérisé en ce qu'**un déplacement de la plaque insérable (10) initié par l'unité de déplacement (30, 31) et permettant d'évacuer les fluides résiduels est un mouvement de basculement de la plaque insérable (10) vers un plan horizontal et/ou une rotation autour d'un axe vertical (A).

4. Évier (1) selon l'une quelconque des revendications précédentes, **caractérisé en ce que** le dispositif d'évacuation de fluides résiduels (28) présente au moins une unité de génération de flux d'air (32) grâce à laquelle un flux d'air permettant de baigner la face supérieure (10a) de la plaque insérable (10) peut être généré.

5. Évier (1) selon l'une quelconque des revendications précédentes, **caractérisé en ce que** le dispositif d'évacuation de fluides résiduels (28) présente un coulisseau (33) qui peut être poussé, en particulier qui peut être poussé en étant entraîné par un moteur, sur la face supérieure (10a) de la plaque insérable (10) afin d'évacuer les fluides résiduels.

6. Évier (1) selon l'une quelconque des revendications précédentes, **caractérisé en ce que** le dispositif d'évacuation de fluides résiduels (28) présente un clapet mobile, ou un coulisseau, qui libère ou bloque un puits d'évacuation dans la plaque insérable (10) afin d'évacuer les fluides résiduels de la face supérieure (10a) via le puits d'évacuation.

7. Évier (1) selon l'une quelconque des revendications précédentes, **caractérisé en ce que** le dispositif d'évacuation de fluides résiduels (28) présente une unité vibrante (34) grâce à laquelle la plaque insérable (10) peut être mise en vibration.

8. Évier (1) selon l'une quelconque des revendications précédentes, **caractérisé en ce que** le dispositif d'évacuation de fluides résiduels (28) présente une unité de déformation (35) grâce à laquelle la face supérieure (10a) de la plaque insérable (10) peut être déformée temporairement de manière définie afin d'évacuer les fluides résiduels.

9. Évier (1) selon la revendication 8, **caractérisé en ce que** l'unité de déformation (35) présente au moins un poinçon déplaçable qui agit sur la plaque insérable (10).

10. Évier (1) selon l'une quelconque des revendications précédentes, **caractérisé en ce qu'**une face supérieure (10a) de la plaque insérable (10) présente une surface qui représente au moins 80 %, en particulier au moins 90 %, en particulier au moins 95 % de la surface de l'espace de réception (8) dans un plan horizontal, mais qui est inférieure à 99 % de ladite surface de l'espace de réception (8).
